# EUROPÄISCHE PATENTSCHRIFT

(11) **EP 0 059 702 B1**
(45) Veröffentlichungstag und Bekanntmachung des Hinweises auf die Patenterteilung: **11.07.1984**
(21) Anmeldenummer: 82890018.3
(22) Anmeldetag: 10.02.1982
(51) Int. Cl.: E02D 27/02, E04B 1/00

(54) **Gründung für insbesondere eingeschossige, nicht unterkellerte Bauwerke**
Foundation, especially for single-storey buildings without cellar
Fondation, spécialement pour constructions à un étage sans cave

(30) Priorität: 19.02.1981 AT 744/81
(43) Veröffentlichungstag der Anmeldung: 08.09.1982
(73) Patentinhaber: Schreier, Hannes, Dipl.-Ing., A-4020 Linz (AT)
(72) Erfinder: Schreier, Hannes, Dipl.-Ing., A-4020 Linz (AT)
(74) Vertreter: Hübscher, Gerhard, Dipl.-Ing.

## Beschreibung

Die Erfindung bezieht sich auf eine Gründung für insbesondere eingeschossige, nicht unterkellerte Bauwerke, bestehend aus in frostfreie Tiefe reichenden und über den Erdboden vorstehenden, entweder in vorgebohrten Erdlöchern versetzten Fertigpfählen oder durch Ausbetonieren der Erdlöcher hergestellten Ortbetonpfählen und aus darauf verlegten tragenden Fertigteildecken bzw. Balken.

Für insbesondere eingeschossige Bauwerke werden bisher, soferne sie nicht unterkellert sind, meist Streifenfundamente vorgesehen, die in frostfreie Tiefe reichen und in der Regel aus Beton oder leicht bewehrtem Stahlbeton bestehen. Bei entsprechenden Bodenverhältnissen können zwar die Fundamente gegen das Erdreich betoniert werden, der über das Bodenniveau ragende Fundamentteil muss aber beiderseits geschalt werden. Eine solche Gründung ist lohnintensiv, erfordert einen entsprechenden Erdaushub mit Abtransport des überschüssigen Materials, eine vergleichsweise grosse Menge Ortbeton für die Fundamente, zusätzliche Schalarbeiten und eine Isolierung der Oberseiten der Fundamente. Ausserdem muss nach dem Abhub des Mutterbodens und der Herstellung der Streifenfundamente Rollschotter angeführt und zwischen den Streifenfundamenten verteilt, ferner mit einer Folie und mit einer gegebenenfalls leicht bewehrten Unterbetonschicht abgedeckt werden. Darauf kommt dann zur Herstellung des Fussbodens eine Feuchtigkeitssperre, eine Wärmedämmschicht und schliesslich erst die eigentliche Bodenkonstruktion. Insgesamt ergibt sich also eine aufwendige und teure Gründung, so dass häufig eine volle Unterkellerung angeordnet wird, obwohl in vielen Fällen kein Bedarf hiefür besteht.

Es istzwar auch schon bekannt, für nicht unterkellerte Bauwerke eine Gründung vorzusehen, die aus in einem gewissen Rastermass angeordneten Pfählen und darauf verlegten Balken oder Decken besteht, jedoch handelt es sich hiebei um eine Bauweise, die in der Regel nur in durch das Gelände bedingten Ausnahmefällen angewendet wird und bei der keine Schutzmassnahmen für den Zwischenraum zwischen der auf den Pfählen aufliegenden Konstruktion und dem Erdreich getroffen sind.

Der Erfindung liegt die Aufgabe zugrunde, eine Gründung der eingangs geschilderten Art zu schaffen, die für eingeschossige Bauwerke aller Art oder auch für leichte mehrgeschossige Bauten, insbesondere für Fertigteilhäuser und -hallen, in frostgefährdeten Gebieten sowie in Gegenden mit hohem Grundwasserstand und in angeschüttetem Gelände geeignet ist, keinen Erdaushub und keinen Abtransport des dabei anfallenden Erdmaterials erfordert, weder eine Rollschotterschicht noch eine Feuchtigkeitsisolierung benötigt, eine beträchtliche Arbeitsvereinfachung und -erleichterung mit sich bringt und volle Gestaltungsfreiheit innerhalb des Grundrisses bietet.

Die Erfindung löst die gestellte Aufgabe dadurch, dass der Zwischenraum zwischen den Pfählen unterhalb der Umfassungswände des Bauwerkes aussen durch an den Pfählen bzw. der Fertigteildecke oder den Balken vertikal beweglich anliegende brettartige Fertigteile und innen durch flexible Wärmedämmstreifen abgedeckt ist.

Der Zwischenraum zwischen den auf den Pfählen aufliegenden Konstruktionsteilen und dem Erdreich wird also durch zwei Abschlüsse gesichert. An der Aussenseite durch die brettartigen Fertigteile, die, da sie vertikal beweglich angeordnet sind, erforderlichenfalls auch Frosthebungen mitmachen können. An der Innenseite erfolgt der wärmedämmende Schutz durch die flexiblen Wärmedämmstreifen, die dem Innenraum unter dem Fussboden Schutz gegen Kälte geben und Frosthebungen des Bodens ebenfalls mitmachen können. Es wird also ein guter Kälteschutz auch von unten her erzielt, und es werden Wärmeverluste an das Erdreich vermieden. Die Kanalisation kann offen im frostgeschützten freien Raum unter dem Fussboden verlegt werden. Die händische Arbeit an der Baustelle wird auf ein Minimum herabgesetzt, da sie sich auf den Abhub des Mutterbodens, das Bohren der Pfahllöcher, das Versetzen und Nachrammen der Fertigpfähle bzw. Herstellen der Ortbetonpfähle und die Anbringung der Abdeckungen bzw. des Frostschutzes beschränkt. Dabei wird der Wasserhaushalt des Erdreichs nicht gestört, es entstehen keine Dichtungsprobleme und es wird kein unnötiger Kellerraum hergestellt, der Kosten verursacht, die besser für den Ausbau der Wohnräume aufgebracht werden sollten. Während bisher beim Bauen mit Fertigteilen die Gründung von einem anderen Bauunternehmen als der Zusammenbau des Fertigteilobjektes durchgeführt wird, kann nunmehr die gesamte Erstellung des Objektes voll verantwortlich in eine Hand gelegt werden, was entsprechende wirtschaftliche und organisatorische Vorteile bietet. Der Hersteller der Fertigbauteile kann auch sämtliche Fertigteile für die Gründung herstellen und anliefern. Es ist keine Fundamentschalung an der Baustelle erforderlich und es besteht keine Gefahr einer Bauwerksschädigung durch Forsthebungen, wobei auch nachteilige Forsteinflüsse auf ein Fundament bzw. auf das Bauwerk ausgeschaltet werden. Schliesslich ist sogar eine leichte Demontage möglich.

Besonders zweckmässig ist es, wenn die brettartigen Fertigteile bei keilförmigem, sich nach oben verjüngendem Querschnitt eine schräge Aussenfläche sowie eine sich zu den Pfählen hin senkende Unterfläche besitzen und mit ihrem Unterteil im Erdreich od.dgl. eingebettet sind, so dass die brettartigen Fertigteile durch den Druck des Erdreichs selbständig an die Pfähle bzw. an die Decke oder die Balken angedrückt werden und es keiner besonderen Befestigung bedarf.

Um ein Eindringen von Wasser bzw. Feuchtigkeit zwischen die brettartigen Fertigteile und die Pfähle bzw. Fertigteildecke oder Balken zu verhindern, ohne die vertikale Beweglichkeit der brettartigen Fertigteile zu beeinträchtigen, sind erfindungsgemäss die Oberkante der brettartigen Fertigteile mit Spiel übergreifende Abdeckbalken oder Abdeckbleche vorgesehen.

Die Wärmedämmstreifen sind oben an den Balken oder Fertigteildecken befestigt und liegen unter Krümmung schürzenartig am Erdboden auf, so dass eine gute Dichtung erzielt wird und die Nachgiebigkeit bei etwaigen Frosthebungen gewährleistet ist.

Insbesondere bei Hallenbauten kann es vorteilhaft sein, wenn an die Wärmedämmstreifen innenseitig vorgefertigte Kabelkanalformstücke anschliessen.

In der Zeichnung ist der Erfindungsgegenstand beispielsweise dargestellt. Es zeigen: Fig. 1 eine Gründung eines Bauwerkes im Vertikalschnitt nach der Linie I-I der Fig. 2, Fig. 2 eine zugehörige Draufsicht bei abgenommener Aussenwand und fortgelassener Fussbodenkonstruktion, Fig.3 3 eine andere Gründung in einer der Fig. 1 entsprechenden Darstellungsweise und Fig. 4 eine weitere Ausführungsvariante ebenfalls im Vertikalschnitt.

In Bohrlöchern 1 sind Fertigpfähle 2 eingesetzt, nachgerammt und mit Ortbeton vergossen. Die Fertigpfähle 1 ragen so weit über die durch Abheben des Mutterbodens hergestellte Bausohle 3 nach oben vor, dass sich die erforderliche Frostfreiheit für das aufzusetzende Bauwerk ergibt. Auf den Fertigpfählen 2 liegen Randbalken 4, die im Pfahlbereich einen Absatz aufweisen. Die Randbalken 4 besitzen Aussparungen 5, durch die in den Fertigpfählen 2 verankerte Stahlbügel 6 aufwärtsragen. Auf den Randbalken 4 sind Abdeckbalken 7 verlegt, in die die Bügel 6 ebenfalls eingreifen, so dass durch Verguss der entsprechenden Aussparungen 5 eine feste Verbindung der Pfähle 2 mit den Randbalken 4 und den Abdeckbalken 7 erzielt ist. An den Fertigpfählen 2 bzw. den Randbalken 4 liegen aussenseitig vertikal bewegliche brettartige Fertigteile 8 an, die mit ihrem Unterteil in einen mit Kies od.dgl. gefüllten, die Bausohle 3 umrandenden Spitzgraben 9 eingreifen und bei keilförmigem, sich nach oben verjüngendem Querschnitt eine schräge Aussenfläche sowie eine sich zu den Fertigpfählen 2 hin senkende Unterfläche besitzt.

Der Zwischenraum zwischen den Fertigpfählen 2 und den Randbalken 4 ist innen durch flexible Dämmstreifen 10 abgedeckt, die oben an den Abdeckbalken 7 befestigt sind und unter Krümmung schürzenartig an der Bausohle 3 anliegen. Mit 11 sind weitere Wärmedämmstreifen bezeichnet. Sind die Wärmedämmstreifen 10 und 11 befestigt, so kann eine Stahlbetondeckenplatte 12 mit vorher daran befestigter Wärmedämmschicht 13 verlegt werden, worauf die Aussenwand 14, beliebig angeordnete Innenwände und eine Fussbodenkonstruktion 15 versetzt werden.

Die Konstruktion nach Fig. 3 unterscheidet sich von jener nach den Fig. 1 und 2 im wesentlichen dadurch, dass an Stelle von Randbalken 4 und Deckenplatten 12 eine Stahlbetonkassettenplatte 16 mit Vergussaussparungen 5' für die Stahlbügel 6 vorgesehen ist. Die Abdeckbalken 7 sind durch Abdeckbleche.17 mit Kittfugen 18 ersetzt.

Fig. 4 zeigt eine Hallengründung. Hier fehlt eine Deckenkonstruktion,'und es ist im Anschluss an die Wärmedämmstreifen 10' ein vorgefertigtes Kabelkanalformstück 19 vorgesehen. Auf der Bausohle 3 befindet sich eine entsprechende Rollierung 20, auf der der Hallenboden 21 aufgebracht ist.

Gemäss Fig. 1 ist im freien Raum unter der Stahlbetondeckenplatte 12 ein Kanalrohr 22 frei verlegt.

## Patentansprüche

1. Gründung für insbesondere eingeschossige, nicht unterkellerte Bauwerke, bestehend aus in frostfreie Tiefe reichenden und über den Erdboden vorstehenden, entweder in vorgebohrten Erdlöchern (1) versetzten Fertigpfählen (2) oder durch Ausbetonieren der Erdlöcher hergestellten Ortbetonpfählen und aus darauf verlegten tragenden Fertigteildecken (16) bzw. Balken (4), dadurch gekennzeichnet, dass der Zwischenraum zwischen den Pfählen (2) unterhalb der Umfassungswände (14) des Bauwerkes aussen durch an den Pfählen (2) bzw. der Fertigteildecke (16) oder den Balken (4) vertikal beweglich anliegende brettartige Fertigteile (8) und innen durch flexible Wärmedämmstreifen (10,10') abgedeckt ist.

2. Gründung nach Anspruch 1, dadurch gekennzeichnet, dass die brettartigen Fertigteile (8) bei keilförmigem, sich nach oben verjüngendem Querschnitt eine schräge Aussenfläche sowie eine sich zu den Pfählen (2) hin senkende Unterfläche besitzen und mit ihrem Unterteil im Erdreich od.dgl. eingebettet sind (Fig. 1, und 4).

3. Gründung nach den Ansprüchen 1 und 2, dadurch gekennzeichnet, dass an der Oberkante der brettartigen Fertigteile (8) mit Spiel übergreifende Abdeckbalken (7) oder Abdeckbleche (17) vorgesehen sind (Fig. 1, 3 und 4).

4. Gründung nach Anspruch 1, dadurch gekennzeichnet, dass die Wärmedämmstreifen (10) oben an den Balken (7) oder Fertigteildecken (16) befestigt sind und unter Krümmung schürzenartig am Erdboden (3) aufliegen (Fig. 1 und 3).

5. Gründung nach Anspruch 1, dadurch gekennzeichnet, dass an die Wärmedämmstreifen (10) innenseitig vorgefertigte Kabelkanalformstücke (19) anschliessen (Fig. 4).

## Claims

1. A foundation for buildings having no cellar, particularly for single-storeyd buildings, comprising prefabricated piles (2) placed in predrilled earth holes (1) or piles of cast-in-situ concrete formed by pouring concrete into the earth holes, which piles extend into a frost-free depth and protrude from the ground, and load-carrying prefabricated floor elements (16) or beams (4) placed on said piles, characterized in that the space between the piles (2) is covered below the enclosing walls (14) of the building on the outside by boardlike prefabricated elements (8) which are vertically movable and contact the piles (2) or the prefabricated floor (16) or the beams (4) and on the inside by flexible heat-insulating strips (10, 10_{'}).

2. A foundation according to claim 1, characterized in that the boardlike prefabricated parts (8) have a wedge-shaped, upwardly tapering cross-section, an oblique outside surface and an undersurface which extends downwardly toward the piles (2) and the lower portions of the boardlike prefabricated parts are embedded in the soil or the like (fig. 1, and 4).

3. A foundation according to ciaims 1 and 2, characterized in that covering beams (7) or covering sheet metal elements (17) are provided, which extend over and are spaced above the upper edge of the boardlike prefabricated parts (18) (fig. 1, and 4).

4. A foundation according to claim 1, characterized in that the heat-insulating strips (10) are secured to the top to the beams (7) or prefabricated floor elements (16) and are curved and lie on the ground (3) like an apron (fig. 1, and 4).

5. A foundation according to claim 1, characterized in that the heat-insulating strips (10) are adjoined on the inside by prefabricated shapes (19) fordefining a cable duct (fig. 4).

## Revendications

1. Fondation pour constructions sans cave, en particulier d'un seul étage, formée soit de pieux préfabriqués (2) battus dans des trous (1) percés à l'avance dans le sol, soit de pieux en béton coulés en place fabriqués par remplissage des trous du sol avec du béton, arrivant à une profondeur à l'abri du gel et dépassant au-dessus du sol, et de plafonds porteurs préfabriqués (16) ou de poutres (4) posés sur les pieux, caractérisée par le fait que l'espacement entre les poteaux (2), en-dessous des murs extérieurs (14) de la construction est recouvert extérieurement par des éléments préfabriqués en forme de planche (8) s'appliquant de façon mobile verticalement contre les pieux (2) ou le plafond préfabriqué (16) ou les poutres (4) et intérieurement par des bandes calorifuges flexibles (10, 10').

2. Fondation selon la revendication 1, caractérisée par le fait que les éléments préfabriqués en forme de planche (8), dans le cas d'une section en coin s'amincissant vers le haut, présentent une surface extérieure oblique ainsi qu'une surface inférieure s'enfonçant en direction des pieux (2) et que, par leur partie inférieure, ils sont noyés dans le sol ou dans un matériau similaire (fig. 1, 3 et 4).

3. Fondation selon les revendications 1 et 2, caractérisée par le fait qu'au bord supérieur des éléments préfabriqués en forme de planche (8) sont prévues des poutres de recouvrement (7) ou des plaques de recouvrement (17) s'appliquant pardessus avec jeu (fig. 1, 3 et 4).

4. Fondation selon la revendication 1, caractérisée par le fait que les bandes calorifuges (10) sont fixées dans le haut aux poutres (7) ou aux plafonds préfabriqués et qu'en se courbant, elles reposent sur le sol (3) à la façon d'un tablier (fig. 1 et 3).

5. Fondation selon la revendication 1, caractérisée par le fait qu'aux bandes calorifuges (10) se raccordent du côté intérieur des pièces moulées préfabriquées (19) formant gaine pour câbles (fig. 4).
